# EUROPÄISCHE PATENTSCHRIFT

(11) **EP 1 619 127 B1**
(45) Veröffentlichungstag und Bekanntmachung des Hinweises auf die Patenterteilung: **11.06.2008**
(21) Anmeldenummer: 04090282.7
(22) Anmeldetag: 20.07.2004
(51) Int. Cl.: B65B 47/04, B65B 25/00, B65B 11/50

(54) **Verfahren zur Herstellung einer Umverpackung für eine Compact Disc**
Method for packaging of compact-disks
Procédé pour emballer des CD

(43) Veröffentlichungstag der Anmeldung: 25.01.2006
(73) Patentinhaber: DOCdata Germany Berlin Optical Disc GmbH, 13355 Berlin (DE)
(72) Erfinder: Weiss, Volker, Dr. Ing., 13355 Berlin (DE)
(74) Vertreter: Jungblut, Bernhard Jakob

(56) Entgegenhaltungen:
- WO-A-98/19913
- GB-A- 2 349 359
- US-A- 2 970 414
- US-A- 3 075 330
- US-A- 3 118 262
- US-A- 3 354 611
- US-A- 4 733 519
- US-A1- 2004 025 477

## Beschreibung

### Gebiet der Erfindung

Die Erfindung betrifft ein Verfahren zur Herstellung einer Umverpackung für einen scheibenförmigen Gegenstand mittels eines Prägewerkzeuges mit einem ersten Prägeelement, welches eine Prägeausnehmung aufweist, und mit einem zweiten Prägeelement, welches einen zur Prägeausnehmung im Wesentlichen komplementären Prägestempel aufweist, wobei ein tiefziehbares Plattenmaterial zwischen das erste Prägeelement und das zweite Prägeelement eingelegt wird, wobei ein um den Prägestempel umlaufendes Ringelement aus einem gummi elastischen Werkstoff zwischen das erste Prägeelement und das zweite Prägeelement eingelegt ist, wobei das Prägewerkzeug geschlossen und das erste Prägeelement und das zweite Prägeelement für eine definierte Zeitspanne gegeneinander gepresst werden und wobei das geprägte Plattenmaterial nach Öffnung des Prägewerkzeuges entnommen wird, und wobei nach Einlegen des scheibenförmigen Gegenstandes in die Prägevertiefung die Prägevertiefung mit einem Abdeckelement abgedeckt und die Prägevertiefung durch Verbindung des Abdeckelements mit dem Plattenmaterial verschlossen wird. Als scheibenförmige Gegenstände kommen beispielsweise Speichermedien für Datenverarbeitungseinrichtungen und/oder für Geräte der Unterhaltungselektronik, wie beispielsweise eine Compact Disc, in Frage. Compact Discs können Mini-CD, CD, Supreme Card, geformte CDs, DVD und dergleichen sein.

### Stand der Technik und Hintergrund der Erfindung

Ein Verfahren der eingangs genannten Art ist aus dem Dokument US 3,075,330 bekannt.

Das Dokument GB 2349359 A offenbart eine Karte mit einer Einprägung zur Aufnahme einer CD. Die Fixierung findet mittels einer kreisförmigen Klebezone statt, an welcher sektorförmige Klappen befestigt sind.

Das Dokument WO 00/66368 A1 beschreibt eine Umverpackung mit einer nur sehr geringen Prägevertiefung. Eine Sicherung des Speichermediums gegen Herausfallen ist nicht eingerichtet.

Die Dokumente FR 2772350 A1, WO 00/56555 A1, DE 29711577 U1, DE 29612920 U1 und DE 19646397 A1 zeigen Karten, auf welchen in nicht näher beschriebener Weise Speichermedien angeordnet sind. Insbesondere ist nichts über die Fixierung des Speichermediums an der Karte offenbart.

Das Dokument US 5775492 A1 beschreibt eine Verpackung für eine CD, wobei die zur Aufnahme der CD bestimmte Aussparung nicht durch Prägung, sondern durch Ausstanzen hergestellt ist.

Die insofern bekannten Verpackungen sind nachteilig in Hinblick auf hohe Herstellungskosten, unbefriedigende Halterung des Speichermediums und/oder in optisch/ästhetischer Hinsicht.

### Technisches Problem der Erfindung

Der Erfindung liegt das technische Problem zugrunde, ein Verfahren zur Herstellung einer Umverpackung für eine CD anzugeben, welches einfach und zugleich verpackungstechnisch optimiert ist.

### Grundzüge der Erfindung und bevorzugte Ausführungsformen

Zur Lösung dieses technischen Problems lehrt die Erfindung den Gegenstand des Anspruchs 1. Bevorzugte Ausführungsformen sind in den abhängigen Ansprüchen angegeben.

Im Folgenden wird die Erfindung anhand von lediglich Ausführungsbeispiele darstellenden Figuren näher erläutert. Es zeigen:
- Figur 1:: eine Aufsicht auf eine erfindungsgemäß hergestellte Umverpackung,
- Figur 2:: einen Querschnitt durch den Gegenstand der Figur 1,
- Figur 3:: verschiedene Ausführungsformen eines erfindungsgemäß eingesetzten Prägewerkzeuges zur Herstellung der Gegenstände der Figuren 1 und 2.

In der Figur 1 erkennt man eine erfindungsgemäß hergestellte Umverpackung 1 für eine Compact Disc 2, im Ausführungsbeispiel eine runde CD. Ein Plattenmaterial 12, welches im Ausführungsbeispiel aus Karton, beispielsweise mit einem Flächengewicht von 100 g/m² bis 500 g/m² gebildet ist, weist eine Prägevertiefung 4 auf, deren Umfang im Wesentlichen der Umfangsform des scheibenförmigen Gegenstands 2 entspricht. Die Höhe der Prägevertiefung 4 entspricht der Höhe des scheibenförmigen Gegenstandes 2 oder ist um 1% bis 20 % größer als die Höhe der CD 2. Hierzu wird im Einzelnen auf die Figur 2 verwiesen. In dieser Figur ist auch erkennbar, dass die Prägevertiefung mit eingelegter CD 2 mit einem Abdeckelement 11 abgedeckt ist, wodurch die CD 2 in der Prägevertiefung 4 gegen Herausfallen fixiert ist. Das Abdeckelement 11 kann beispielsweise durch eine Klarsichtfolie gebildet sein. Für das Abdeckelemente können aber auch andere platten- oder folienförmige Werkstoffe eingesetzt werden. Die Verbindung zwischen dem Abdeckelement 11 und dem geprägten Plattenmaterial kann mittels eines Klebstoffes hergestelt werden, wobei der Klebstoff ausserhalb der Prägevertiefung 4 angebracht ist.

In der Figur 3 sind die wesentlichen Bauteile einer Vorrichtung, welche zur Ausführung des erfindungsgemäßen Verfahrens geeignet ist, dargestellt. In der Figur 3 erkennt man ein Prägewerkzeug 3 mit einem ersten Prägeelement 5, welches eine Prägeausnehmung 6 aufweist. Es ist ein zweites Prägeelement 7 eingerichtet, welches einen zur Prägeausnehmung 6 im Wesentlichen komplementären Prägestempel 8 aufweist. Die Prägeausnehmung 6 sowie der Prägestempel 8 können außenumfangsmäßig zylinderförmig ausgebildet sein. Es ist aber auch möglich, dass die Prägeausnehmung 6 und/oder der Prägestempel 8 kegelförmig umlaufende Abgrenzungsflächen aufweisen, wie in der Figur im Falle der Prägeausnehmung 6 dargestellt. Des Weiteren erkennt man ein um den Prägestempel 8 umlaufendes Ringelement 9 aus einem gummi-elastischen Werkstoff. Im Ausführungsbeispiel handelt es sich um ein Moosgummi. Das umlaufende Ringelement 9 ist zwischen dem ersten Prägeelement 5 und dem zweiten Prägeelement 7 angeordnet, wobei eine Fixierung oder Ablage wahlweise an dem ersten Prägeelement 5 oder am zweiten Prägeelement 7 stattfinden kann. Nicht dargestellt ist, dass das erste Prägeelement 5 und/oder das zweite Prägeelement 7 thermisch mit einer Heizvorrichtung verbunden sind, welche das betreffende Prägeelement auf eine Temperatur von ca. 70° erhitzt.

Im Beispiel der Figur 3a ist zwischen dem Ringelement 9 und dem Prägestempel 8 ein freier Ringraum 10 eingerichtet, dessen Breite etwa 3 mm beträgt.

Optional ist es möglich, dass das erste Prägeelement 5 und/oder das zweite Prägeelement 7 gegeneinander hin- und herdrehbar sind. Der Gesamtwinkel der Drehung kann dabei durch die maximale Elastizität des Ringelementes 9 begrenzt sein, falls das Ringelement 9 nicht auf einem Prägeelement 5, 7 zu gleiten vermag. Die Drehung des ersten Prägeelementes 5 gegenüber dem zweiten Prägeelement 7 erfolgt dabei um die Symmetrieachse A des Prägestempels 8.

Im Ausführungsbeispiel der Figur 3 ist das Ringelement 9 umlaufend gleichförmig ausgebildet. Es ist aber auch möglich, dass das Ringelement 9 aus einer Mehrzahl von Ringteilsegmenten gebildet ist. Dabei können die Ringteilsegmente, in Umlaufrichtung betrachtet, voneinander beabstandet sein.

Der Prägestempel 8, und folglich die Prägeausnehmung 6 können grundsätzlich beliebige Formen aufweisen. Hinsichtlich Außenumfang sowie Tiefe der damit hergestellten Prägevertiefung 4 ist lediglich zu beachten, dass die CD 2 hineinpassen sollte. Während es meist zweckmäßig sein kann, dass der Außenumfang der Prägevertiefung 4 im Wesentlichen dem Außenumfang der CD 2 entspricht, sind durchaus auch Unterschiede, insbesondere in der Form, möglich. Im Ausführungsbeispiel haben sowohl die CD 2 als auch die Prägevertiefung 4 eine kreisförmige Gestalt.

In den Figuren 3b bis 3d erkennt man verschiedene Ausführungsformen einer Vorrichtung ohne freien Ringraum 10. In den Varianten der Figuren 3b und 3c weist das Ringelement 9, bezogen auf Richtungen orthogonal zur Symmetrieachse A unterschiedliche Höhen auf. Gemäß der Figur 3b nimmt die Höhe des Ringelementes 9 nach innen teilweise kontinuierlich ab. In der Ausführungsform der Figur 3c ist die Abnahme der Höhe in Form einer Stufe realisiert. In dem Ausführungsbeispiel der Figur 3d ist das Ringelement 9, bezogen auf Richtung orthogonal zur Symmetrieachse A, aus verschiedenen gummi-elastischen Werkstoffen mit unterschiedlichem Elastizitätsmodul gebildet. Dies ist durch die verschiedenen Schraffierungen angedeutet. Die Elastizität bzw. Kompressibilität des innenliegenden Werkstoffes ist dabei höher als die Elastizität bzw. Kompressibilität des außenliegenden Werkstoffes.

Mit der dargestellten Ausführungsform einer Vorrichtung wird wie folgt gearbeitet. Ein tiefziehbares Plattenmaterial 12 wird zwischen das erste Prägeelement 5 und das zweite Prägeelement 7 eingelegt. Dann wird das Prägewerkzeug 3 geschlossen und das erste Prägeelement 5 und das zweite Prägeelement 7 werden für eine definierte Zeitspanne gegeneinander gepresst. Hierbei entsteht die Prägevertiefung 4 in dem Plattenmaterial 12. Sodann wird das Prägewerkzeug 3 wieder geöffnet und das Plattenmaterial 12 entnommen. Sodann kann eine CD 2 in die Prägevertiefung 4 eingelegt werden. Hiernach kann die Prägevertiefung 4 mit dem Abdeck- element 11 abgedeckt werden, wobei das Abdeckelement 11 außerhalb der Prägevertiefung 4 mit dem Plattenmaterial 12 verklebt werden kann.

In den Ausführungsbeispielen sind das erste Prägeelement 5 und das zweite Prägeelement 7 im Wesentlichen planar. Es ist aber auch möglich, dass die dargestellten Strukturen auf Zylindermantelflächen zweier gegeneinander rotierender Walzen abgerollt sind. Es versteht sich dabei, dass die Tangentialgeschwindigkeiten der Walzen praktisch identisch sind. Der Abstand des ersten Prägeelements 5 und des zweiten Prägeelements 7 beträgt dabei konstant den Abstandswert, wie bei der Pressung in der vorstehend beschriebenen planaren Ausführungsform des erfindungsgemäßen Verfahrens. Dann kann ein großformatiges Plattenmaterial 12 zwischen die beiden abrollenden Walzen eingeführt und durchgezogen werden. Es entsteht eine Vielzahl von Prägevertiefungen 4 und anschließend an die Prägung erfolgt eine Zerteilung des großformatigen Plattenmaterials 12 in die einzelnen Verpackungseinheiten. Auf diesem Wege lässt sich insbesondere auch bandförmiges Plattenmaterial 12 sehr effizient und mit hohem Durchsatz verarbeiten.

Mit der Erfindung wird erreicht, dass auch in problematischen Werkstoffen, wie beispielsweise Kartonwerkstoffen, vergleichsweise tiefe Prägevertiefungen 4 eingebracht werden können. Dabei geschieht dies praktisch frei von Falten und/oder Rissen im Plattenmaterial 12. Im Ergebnis lässt sich auf sehr kostengünstige Weise eine allen Ansprüchen genügende Umverpackung für CDs herstellen.

## Patentansprüche

1. Verfahren zur Herstellung einer Umverpackung (1) für eine Compact Disc (2) mittels eines Prägewerkzeuges (3) mit einem ersten Prägeelement (5), welches eine Prägeausnehmung (6) aufweist, und mit einem zweiten Prägeelement (7), welches einen zur Prägeausnehmung (6) im wesentlichen komplementären Prägestempel (8) aufweist,
wobei ein aus einem Werkstoff der Gruppe bestehend aus "Papierwerkstoffe, Kartonwerkstoffe, Faservliese, und Mischungen und/oder Verbundwerkstoffe und/oder Laminate der vorstehenden Werkstoffe mit einem Polymerwerkstoff" ausgebildetes tiefziehbares Plattenmaterial zwischen das erste Prägeelement (5) und das zweite Prägeelement (7) eingelegt wird,
wobei ein um den Prägestempel (8) umlaufendes Ringelement (9) aus einem gummielastischen Werkstoff zwischen das erste Prägeelement (5) und das zweite Prägeelement (7) eingelegt ist,
wobei das Prägewerkzeug (3) geschlossen und das erste Prägeelement (5) und das zweite Prägeelement (7) für eine definierte Zeitspanne gegeneinander gepresst werden,
wobei das mit einer Prägevertiefung (4) versehene Plattenmaterial nach Öffnung des Prägewerkzeuges (3) entnommen wird, und
wobei nach Einlegen der Compact Disc (2) in die Prägevertiefung (4) die Prägevertiefung (4) mit einem Abdeckelement (11) abgedeckt und die Prägevertiefung (4) durch Verbindung des Abdeckelementes (11) mit dem Plattenmaterial verschlossen wird.

2. Verfahren nach Anspruch 1, wobei das erste Prägeelement (5) und/oder das zweite Prägeelement (7) auf eine Temperatur im Bereich von 30 °C bis 150 °C erwärmt werden.

3. Verfahren nach einem der Ansprüche 1 oder 2, wobei zwischen dem Ringelement (9) und dem Prägestempel (8) ein freier Ringraum (10) eingerichtet ist, wobei der Ringraum vorzugsweise eine Breite von 0,1 mm bis 5 mm, höchstvorzugsweise 0,1 mm bis 3 mm, aufweist.

4. Verfahren nach einem der Ansprüche 1 bis 3, wobei der gummielastische Werkstoff ausgewählt ist aus der Gruppe bestehend aus "Naturkautschuk, synthetischer Kautschuk, Moosgummi und Schaumstoffwerkstoff".

5. Verfahren nach einem der Ansprüche 1 bis 4, wobei das erste Prägeelement (5) und/oder das zweite Prägeelement (7) um eine Symmetrieachse (A) des Prägestempels (8) während des Schließens des Prägewerkzeuges (3) hin- und herdrehbar ist, vorzugsweise um einen Gesamtwinkel von 0,1° bis 10°, höchstvorzugsweise um einen Gesamtwinkel von 0,1° bis 3°.

6. Verfahren nach einem der Ansprüche 1 bis 4, wobei das erste Prägeelement (5) und das zweite Prägeelement (7) als gegeneinander abrollende Walzen ausgebildet sind.

7. Verfahren nach einem der Ansprüche 1 bis 6, wobei das Ringelement (9) aus einer Mehrzahl optional voneinander beabstandeten Ringteilsegmenten gebildet ist.

8. Verfahren nach einem der Ansprüche 1 bis 7, wobei der Prägestempel (8), bezogen auf eine Ebene orthogonal zu seiner Symmetrieachse (A), eine kreisförmige, rechteckige, quadratische, oder polygone Form aufweist.

## Claims

1. A method for producing an outer packaging (1) for a compact disc (2) by means of a stamping tool (3) comprising a first stamping member (5), which comprises a stamping recess (6), and a second stamping member (7), which comprises a stamp (8) being substantially complementary to the stamping recess (6),
wherein a deep-drawable plate material formed from a material from the group comprising "paper materials, carton materials, non-woven fabrics, and mixtures and/or composite materials and/or laminates of the above materials with a polymeric material" is inserted between the first stamping member (5) and the second stamping member (7),
wherein a ring member (9) made from a rubbery-elastic material and surrounding the stamp (8) is inserted between the first stamping member (5) and the second stamping member (7),
wherein the stamping tool (3) is closed, and the first stamping member (5) and the second stamping member (7) are pressed against each other for a defined period of time,
wherein the plate material provided with a stamping depression (4) is removed after opening the stamping tool (3),
wherein after insertion of the compact disc (2) into the stamping depression (4), the stamping depression (4) is covered with a cover member (11), and the stamping depression (4) is closed by connection of the cover member (11) with the plate material.

2. The method according to claim 1, wherein the first stamping member (5) and/or the second stamping member (7) are heated to a temperature from 30 °C to 150 °C.

3. The method according to one of claims 1 or 2, wherein between the ring member (9) and the stamp (8) a free ring space (10) is provided, wherein the ring space preferably has a width from 0.1 to 5 mm, most preferably from 0.1 to 3 mm.

4. The method according to one of claims 1 to 3, wherein the rubbery-elastic material is selected from the group comprising "natural rubber, synthetic rubber, cellular rubber and foam material".

5. The method according to one of claims 1 to 4, wherein the first stamping member (5) and/ or the second stamping member (7) can be rotated forwards and backwards about an axis of symmetry (A) of the stamp (8) during the closure of the stamping tool (3), preferably by a total angle from 0.1° to 10°, most preferably by a total angle from 0.1° to 3°.

6. The method according to one of claims 1 to 4, wherein the first stamping member (5) and the second stamping member (7) are adapted as drums rolling on each other.

7. The method according to one of claims 1 to 6, wherein the ring member (9) is formed by a multitude of ring part segments optionally spaced to each other.

8. The method according to one of claims 1 to 7, wherein the stamp (8), referred to a plane being orthogonal to its axis of symmetry (A), has a circular, rectangular, square or polygonal shape.

## Revendications

1. Procédé pour la fabrication d'un emballage externe (1) pour un disque compact (2) au moyen d'un outil d'estampage (3) comprenant un premier élément d'estampage (5), qui comprend un creux d'estampage (6), et un deuxième élément d'estampage (7), qui comprend un poinçon d'estampage (8) étant essentiellement complémentaire au creux d'estampage (6),
dans lequel un matériau de plaque emboutissable formé d'un matériau à partir du groupe comprenant «matériaux de papier, matériaux de carton, non-tissés, et des mélanges et/ou matériaux composites et/ou stratifiés des matériaux ci-dessus avec un matériau polymérique» est introduit entre le premier élément d'estampage (5) et le deuxième élément d'estampage (7),
dans lequel un élément annulaire (9) en un matériau élastique caoutchouteux entourant le poinçon d'estampage (8) est introduit entre le premier élément d'estampage (5) et le deuxième élément d'estampage (7),
dans lequel l'outil d'estampage (3) est fermé, et le premier élément d'estampage (5) et le deuxième élément d'estampage (7) sont poussés l'un contre l'autre pendant une période de temps définie,
dans lequel le matériau de plaque pourvu d'un évidement d'estampage (4) est enlevé après l'ouverture de l'outil d'estampage (3),
dans lequel après l'introduction du disque compact (2) dans l'évidement d'estampage (4), l'évidement d'estampage (4) est recouvert d'un élément de couverture (11), et l'évidement d'estampage (4) est fermé par connexion de l'élément de couverture (11) avec le matériau de plaque.

2. Procédé selon la revendication 1, dans lequel le premier élément d'estampage (5) et/ou le deuxième élément d'estampage (7) sont chauffés à une température de 30 °C à 150 °C.

3. Procédé selon une des revendications 1 ou 2, dans lequel entre l'élément annulaire (9) et le poinçon d'estampage (8), un espace annulaire (10) libre est prévu, dans lequel l'espace annulaire de préférence a une épaisseur de 0,1 à 5 mm, de préférence la plus haute de 0,1 à 3 mm.

4. Procédé selon une des revendications 1 à 3, dans lequel le matériau élastique caoutchouteux est choisi à partir du groupe comprenant «caoutchouc naturel, caoutchouc synthétique, caoutchouc cellulaire et matériau de mousse».

5. Procédé selon une des revendications 1 à 4, dans lequel le premier élément d'estampage (5) et/ou le deuxième élément d'estampage (7) peut être tourné en avant et en arrière autour d'un axe de symétrie (A) du poinçon d'estampage (8) pendant la fermeture de l'outil d'estampage (3), de préférence par un angle total de 0,1° à 10°, de préférence la plus haute par un angle total de 0,1° à 3°.

6. Procédé selon une des revendications 1 à 4, dans lequel le premier élément d'estampage (5) et le deuxième élément d'estampage (7) sont prévus comme des cylindres roulant l'un sur l'autre.

7. Procédé selon une des revendications 1 à 6, dans lequel l'élément annulaire (9) est formé par une multitude de segments de parties annulaires optionnellement à distance l'un de l'autre.

8. Procédé selon une des revendications 1 à 7, dans lequel le poinçon d'estampage (8), par rapport à un plan étant orthogonal à son axe de symétrie (A), a une forme circulaire, rectangulaire, carrée ou polygonale.
